# DEMANDE DE BREVET EUROPEEN

(11) **EP 1 516 825 A1**
(43) Date de publication de la demande: **23.03.2005**
(21) Numéro de dépôt: 04292094.2
(22) Date de dépôt: 26.08.2004
(51) Int. Cl.: B65D 47/08, B65D 50/04

(54) **Dispositif d'obturation et de distribution**

(30) Priorité: 22.09.2003 FR 0350581
(71) Demandeur: L'OREAL, 75008 Paris (FR)
(72) Inventeur: Delage, Jean-Fracois, 92140 Clamart (FR)
(74) Mandataire: Schmit, Charlotte

(57) **Abrégé**

Dispositif d'obturation et ou de distribution (1) destiné à équiper un réservoir (2), le dispositif comportant :
i) un corps (3) apte à être monté sur le réservoir, et présentant un orifice de distribution (5) en communication avec une ouverture (13) délimitée par le réservoir, et
ii) un couvercle (4), stable en position ouverte, et apte à sélectivement obturer ledit orifice de distribution, ledit couvercle étant articulé relativement au corps autour d'un axe (8) d'une charnière (7), et
iii) au moins une bande (22) élastiquement déformable reliant le couvercle au corps,
le couvercle comportant deux extrémités (24a, 24b) selon un axe perpendiculaire à l'axe (8) de la charnière, ce dernier (8) étant situé relativement aux dites extrémités de manière à ce que l'ouverture du couvercle puisse résulter d'une pression exercée sur une portion (11) du couvercle située entre ledit axe (8) de la charnière et l'extrémité (24b) du couvercle opposée à l'extrémité (24a) délimitant au moins en partie une portion (10) du couvercle comportant des moyens (15) aptes à obturer l'orifice de distribution.

## Description

La présente invention a pour objet un dispositif d'obturation et ou de distribution. Elle trouve plus particulièrement son utilisation dans le domaine des réservoirs munis de bouchon verseur, et notamment ceux munis d'un bouchon verseur avec charnière à effet ressort. Ce type de bouchon permet, en position fermée, d'obturer une ouverture d'un réservoir sur lequel il est monté, alors qu'en position ouverte, il permet une distribution du produit contenu dans le réservoir par le biais d'un orifice de distribution qui est en communication fluidique avec le contenu du réservoir. La charnière à effet ressort permet de passer facilement de la position fermée à la position ouverte.

Les bouchons verseurs sont largement décrits dans l'état de la technique, ils comportent généralement un corps apte à être monté sur le réservoir, notamment autour d'un col délimitant une ouverture dudit réservoir, et d'autre part un couvercle relié au corps au moyen d'une charnière. Le corps comporte un orifice de distribution qui est obturé par le couvercle lorsque le bouchon est en position fermée. En position ouverte, le couvercle dégage au moins en partie ledit orifice de distribution pour permette la sortie du produit du réservoir.

Généralement pour passer de la position fermée à la position ouverte, il est nécessaire de tenir le réservoir dans une main, alors que l'autre main exerce une poussée sur une partie protubérante du couvercle. De préférence, cette partie protubérante est définie d'un côté diamétralement opposé à la charnière.

Dans le cas où la charnière est à effet ressort, le simple soulèvement du couvercle relativement au corps entraîne la suite du mouvement d'ouverture. La charnière à effet ressort amène le couvercle en position ouverte, à condition qu'elle soit amenée jusqu'à une position d'équilibre instable, et en influençant alors très légèrement la sortie de cette position instable vers la position ouverte.

De tels bouchons verseurs sont notamment connus de l'enseignement des documents US-4,813,560 et US-3,741,447.

En variante, on connaît d'autres bouchons verseurs, de l'enseignement des documents US-4,124,151 et US-4,911,337 pour lesquels la charnière à effet ressort est en particulier obtenue après engagement d'une rotule du couvercle dans un bossage du corps. La rotule engagée dans le bossage forme l'axe de la charnière autour de laquelle le couvercle peut pivoter relativement au corps. L'effet ressort est obtenu d'une portion élastique reliant une bordure du couvercle à une bordure du corps. Cette portion élastique prolonge le couvercle de manière factice en s'étendant d'un côté de la charnière opposé à celui duquel est défini le couvercle. Dans ce cas également, pour obtenir le passage de la position fermée à la position ouverte du couvercle, une poussée doit être exercée sur une partie protubérante du couvercle, ladite partie protubérante étant diamétralement opposée à la portion élastique.

On connaît de l'enseignement du document FR-1,161,611, un autre type de bouchon verseur pour lequel le couvercle comporte également une partie protubérante et une charnière munie d'un moyen ressort. Dans ce cas, la partie protubérante est définie d'un côté de la charnière opposé à celui selon lequel est défini le couvercle. Pour obtenir un dégagement de l'orifice de distribution, on exerce une pression sur le pourtour extérieur de cette partie protubérante de manière à créer un bras de levier.

Dans le mode de réalisation enseigné par ce document FR-1,161,611, le couvercle est apte à revenir élastiquement en position fermée, mais il présente un inconvénient majeur dans la mesure où la position ouverte n'est obtenue que tant qu'une contrainte est exercée sur ladite partie protubérante. Le moyen ressort exerce une contrainte permanente pour ramener le couvercle en position fermée. Ce moyen ressort ne connaît pas de position d'équilibre instable réversible lui permettant de passer d'une première position stable, par exemple fermée, à une deuxième position stable, par exemple ouverte. En effet, il est inclus dans l'épaisseur du couvercle, et le rigidifie. L'ouverture partielle fournie par le couvercle est également dépendante des propriétés plastiques du couvercle à l'intérieur duquel le moyen ressort est disposé.

La manipulation d'un réservoir muni d'un bouchon selon FR-1,161,611 n'est pas aisée. En effet, même si elle permet de tenir et d'ouvrir le réservoir d'une seule main, lorsque l'on verse le produit de manière à orienter l'orifice de distribution vers le bas, au moins un doigt de la main devant maintenir le couvercle ouvert, la main est alors contrainte dans une position tordue. De plus dans cette position, la main qui saisit le réservoir ne peut pas correctement régler l'inclinaison donnée au réservoir étant donnée la position complexe dans laquelle elle est contrainte.

Les bouchons verseurs connus dans l'état de la technique posent problème. En effet, ceux qui peuvent être maintenus en position ouverte lorsque l'on distribue le produit nécessitent tous l'usage des deux mains pour assurer l'ouverture ou la fermeture desdits bouchons verseurs. Et même les bouchons verseurs qui peuvent être ouverts et tenus d'une seule main posent problème dans la mesure où l'ouverture n'est possible qu'en maintenant une contrainte sur une partie du couvercle.

Il existe un besoin pour de nouveaux bouchons verseurs, notamment des bouchons verseurs dont le couvercle soit d'un encombrement minimal que ce soit en position ouverte ou fermée.

L'invention a pour objet de résoudre en tout ou partie les problèmes énoncés ci-dessus. A cet effet, le bouchon verseur selon l'invention, lorsqu'il est monté sur un récipient, peut être déplacé de la position ouverte à la position fermée et réciproquement, au moyen de la même main qui tient le récipient. Par ailleurs, l'ouverture, comme la fermeture, sont obtenus en exerçant une simple pression sur une surface d'appui supérieure du couvercle de ce bouchon verseur. Le couvercle est dans l'invention monté rotatif, relativement à un corps du bouchon, autour d'un axe formant charnière. De part et d'autre de l'axe formant charnière, le couvercle comporte une surface d'appui, la première surface d'appui servant à entraîner l'ouverture, et la deuxième la fermeture. Par ailleurs, la charnière est de préférence à effet ressort pour faciliter la fin des mouvements d'ouverture ou de fermeture.

L'invention a pour objet un dispositif d'obturation et ou de distribution destiné à équiper un réservoir, le dispositif comportant :
i) un corps apte à être monté sur le réservoir, et présentant un orifice de distribution en communication avec une ouverture délimitée par le réservoir, et
ii) un couvercle apte à sélectivement obturer ledit orifice de distribution, ledit couvercle étant articulé relativement au corps autour d'un axe d'une charnière, et étant apte, en l'absence de toute sollicitation extérieure, à rester en position ouverte, et
iii) au moins une bande élastiquement déformable reliant le couvercle au corps,
caractérisé en ce que le couvercle comporte deux extrémités selon un axe perpendiculaire à l'axe de la charnière, ce dernier étant situé relativement aux dites extrémités de manière à ce que l'ouverture du couvercle puisse résulter d'une pression exercée sur une portion du couvercle située entre ledit axe de la charnière et l'extrémité du couvercle opposée à l'extrémité délimitant au moins en partie une portion du couvercle comportant des moyens aptes à obturer l'orifice de distribution.

L'invention a également pour objet un dispositif d'obturation et ou de distribution apte à être monté au niveau d'une ouverture d'un réservoir, le dispositif comportant
i) un corps apte à être monté autour de ladite ouverture, ce corps présentant un orifice de distribution en communication fluidique avec le réservoir, et
ii) un couvercle articulé relativement au corps par l'intermédiaire d'une charnière à effet ressort, le couvercle comportant deux portions de part et d'autre d'un axe de la charnière,
   - une première portion du couvercle présentant des moyens pour obturer l'orifice de distribution en position fermée, et
   - une deuxième portion du couvercle formant une surface d'appui pour permettre un entraînement du couvercle de la position fermée à une position ouverte,
   - au moins une bande élastiquement déformable reliant le couvercle au corps,
caractérisé en ce que la deuxième portion du couvercle est au moins en partie reçue dans une cavité du corps lorsque le couvercle est en position ouverte.

Une charnière est généralement composée de deux pièces réunies par un axe commun autour duquel l'une des pièces au moins peut tourner. Lorsqu'une charnière est définie par un film de fine épaisseur reliant les deux pièces, alors l'axe autour duquel les pièces peuvent tourner correspond à une zone longiligne de plus faible épaisseur du film. Selon un mode de réalisation préféré, la charnière est du type charnière-film.

Par "articulation à effet ressort" on désigne une articulation comportant une bande élastique de liaison configurée de manière à être soumise à une contrainte élastique maximale (soit en extension, soit en compression) dans une position intermédiaire entre la position d'ouverture et la position de fermeture. La bande élastique relie également les deux pièces. Elle est rattachée à chacune des pièces de telle sorte que la distance entre lesdits deux points de rattachement soit variable lorsque l'on passe de la position ouverte à la position fermée. La bande a une élasticité propre, et peut présenter une position d'équilibre instable entre les deux positions ouvertes et fermées.

Par exemple, la bande élastique a une longueur telle qu'il existe entre les deux positions ouverte et fermée, une position dans laquelle la contrainte en extension ou en compression est maximale, ce qui induit l'instabilité de cette position intermédiaire entre la position ouverte et la position fermée.

Avantageusement, le couvercle forme un levier, de telle sorte qu'une force exercée sur l'une des deux portions du couvercle entraîne les deux portions en pivotement autour de l'axe de la charnière.

Par levier, on entend un corps unitaire ici formé par le couvercle, le levier étant mobile autour d'un axe, en l'occurrence ici autour de l'axe de la charnière. Et par bras de levier, on entend une distance entre un point d'application d'une force et un axe formant charnière de rotation.

De préférence, en position fermée, la charnière à effet ressort est masquée par le couvercle, notamment entre le couvercle et le corps. Le couvercle est divisible en deux portions définies de part et d'autre de cette charnière, chacune des deux portions participant alors au masquage de la charnière.

Selon un mode de réalisation particulier, la charnière à effet ressort comporte une première partie solidaire du corps, une deuxième partie solidaire du couvercle et ladite bande élastique pour relier ces deux parties.

Notamment dans le cas où la charnière est masquée sous le couvercle en position fermée, alors la première partie peut être plus particulièrement rattachée à un rebord de la cavité formée dans le corps, et la deuxième partie peut être reliée à une surface inférieure du couvercle. Dans ce cas, la bande élastique est également masquée par le couvercle en position fermée. De préférence, la deuxième partie est reliée à la surface inférieure de la deuxième portion du couvercle, ce qui entraîne notamment l'entrée au moins en partie de cette deuxième portion dans la cavité.

L'intérêt d'avoir la charnière masquée sous le couvercle, en position fermée, est de protéger cette charnière de toutes salissures ou de tous chocs notamment lors du stockage de ce type de dispositif.

Avantageusement, cette deuxième partie est reliée à distance des extrémités de la surface supérieure du couvercle, et la première partie est rattachée à une zone du rebord de la cavité la plus proche possible de l'orifice de distribution. Dans ce cas la charnière s'étend avantageusement selon une ligne séparant d'un côté l'orifice de distribution et de l'autre un accès à la cavité.

De préférence, un axe de la charnière est apte à tolérer une déformation élastique lors du passage de la position fermée à la position ouverte, notamment sous l'effet d'une pression exercée sur la surface d'appui. Cette déformation élastique conduit à une translation de la deuxième partie relativement à la première partie. Dans le cas particulier où la charnière est du type charnière film, la zone formant l'axe de la charnière se déforme élastiquement pour être légèrement plus basse qu'au repos.

En variante, et ou de manière supplémentaire, sous l'effet de la pression exercée sur la surface d'appui, une surface supérieure du couvercle peut également être apte à s'écraser élastiquement en direction d'un siège du corps.

Dans ces deux cas de figure, et selon un aspect avantageux de l'invention, dans la mesure où la surface inférieure du couvercle comporte une béquille, cette béquille vient alors en appui sur le corps et est apte à former localement au niveau du siège un nouvel axe de rotation, ou axe de charnière temporaire, lors du passage de la position fermée à la position ouverte.

Cet axe de charnière temporaire n'est formé que pendant le laps de temps où une pression est exercée sur la surface d'appui, et tant que l'axe de la charnière est apte à s'enfoncer lors dudit passage de la position fermée à la position ouverte. L'intérêt de cette béquille est qu'elle permet de modifier momentanément la valeur des différents bras de levier.

De préférence, l'axe de charnière temporaire est formé entre l'orifice de distribution et l'axe de la charnière. Ainsi, avec une force de pression normale exercée sur la surface d'appui de la deuxième portion, une force plus grande peut initialement être obtenue au niveau de la première portion obturant l'orifice de distribution. Cette disposition est notamment avantageuse lorsqu'il est nécessaire de désengager un picot de la surface inférieure de la première portion du couvercle dudit orifice de distribution.

Selon un autre aspect avantageux de l'invention, la charnière à effet ressort est en position stable dans les positions ouverte et fermée, et passe par une position d'équilibre instable entre ces deux positions.

Avantageusement toujours, en position ouverte, un angle défini entre le corps et le couvercle est supérieur à 90°, et est de préférence inférieur à 130°.

Selon un aspect avantageux de l'invention, le passage de la position fermée à la position ouverte peut être provoqué par une pression exercée sur la surface d'appui. Notamment, la pression peut être exercée selon au moins une composante orthogonale à cette surface d'appui.

Par exemple, la deuxième portion peut avoir une longueur, le long d'un axe orthogonal à l'axe de la charnière, inférieure à une longueur de la première portion relativement au même axe.

Avantageusement, une face inférieure de la première portion peut comporter un picot apte à s'engager de manière étanche dans l'orifice de sortie.

Selon un autre aspect avantageux de l'invention, le dispositif comporte un moyen de verrouillage de la position fermée pour empêcher le passage du couvercle de la position fermée à la position ouverte, ce moyen de verrouillage pouvant coopérer avec un rebord de la cavité de manière à empêcher la rotation de la deuxième portion relativement à l'axe de la charnière. L'intérêt d'un tel moyen de verrouillage est d'éviter toute ouverture intempestive et non désirée du couvercle, notamment, lors d'un choc ou d'une chute qui pourrait survenir à un récipient muni d'un tel dispositif. Ce moyen de verrouillage augmente notamment la longueur du couvercle selon un axe orthogonal à l'axe de la charnière, de telle sorte qu'au repos, dans la position fermée, le moyen de verrouillage est en vis-à-vis voire en appui sur ce rebord.

La position du moyen de verrouillage est maintenue sous l'effet d'une languette élastique qui le maintient dans ladite position de repos. Pour permettre le passage de la position fermée à la position ouverte, il est d'abord nécessaire d'exercer une pression sur ce moyen de verrouillage, visant à contraindre ladite languette élastique. Lorsque la languette est contrainte, le moyen de verrouillage est de préférence déplacé axialement le long d'un axe orthogonal à la charnière. En même temps que cette pression est exercée selon une composante au moins parallèle à la surface d'appui, de préférence, l'utilisateur exerce une contrainte selon une composante au moins orthogonale à la surface d'appui du couvercle, pour entraîner enfin l'ouverture.

Selon un premier mode de réalisation, le moyen de verrouillage de la position fermée est formé par un moyen de verrouillage rapporté sur le couvercle. Dans ce cas, alternativement, la languette élastique peut également être contrainte dans sa position de verrouillage, et le moyen de verrouillage est alors en butée contre un pourtour intérieur du rebord de la cavité.

Selon un deuxième mode de réalisation, le moyen de verrouillage de la position fermée est réalisé d'un seul tenant avec au moins une partie du couvercle.

De préférence, une pression exercée sur un pourtour extérieur du moyen de verrouillage, selon au moins une composante parallèle à la surface d'appui permet une compression de la languette élastique, et autorise ainsi un passage de la position fermée à la position ouverte.

Avantageusement, le dispositif est de préférence réalisé d'un seul tenant par moulage de matière thermoplastique, de préférence choisie dans la famille des polyoléfines. Par exemple le dispositif est moulé en polypropylène.

L'invention a également pour objet un réservoir muni d'un dispositif d'obturation et ou de distribution selon l'invention.

L'invention sera mieux comprise à la lecture de la description qui suit et à l'examen des figures qui l'accompagnent. Celles ci ne sont présentées qu'à titre indicatif et nullement limitatif de l'invention. Les figures montrent :
- Figure 1a : une vue de profil d'un réservoir muni d'un dispositif selon l'invention en position fermée;
- Figure 1b : une vue de profil d'un réservoir muni d'un dispositif selon l'invention en position ouverte ;
- Figure 2a : une vue en coupe longitudinale d'un dispositif selon l'invention en position fermée ;
- Figures 2b et 2c : deux vues en coupe longitudinale d'un dispositif selon l'invention en position d'ouverture et en position ouverte ;
- Figure 2d : une vue en coupe longitudinale d'un dispositif selon l'invention en position de moulage ;
- Figure 3 : une vue de profil d'une variante de réalisation d'un dispositif selon l'invention en position fermée ;
- Figure 4 : une vue en coupe longitudinale d'un dispositif selon la Figure 3 ;
- Figures 5a, 5b et 5c : une vue de profil de différent mode de réalisation d'un moyen de verrouillage apte à être monté sur un dispositif selon l'invention ;
- Figures 6a et 6b : une vue en coupe longitudinale d'un dispositif selon l'invention en position de déverrouillage et en position d'ouverture ;
- Figure 7a : une vue en coupe longitudinale d'un dispositif selon un deuxième mode de réalisation de l'invention en position de moulage ;
- Figure 7b : une vue en coupe longitudinale d'un dispositif selon un deuxième mode de réalisation de l'invention en position fermée ;
- Figure 7c et 7d : deux vues en coupe longitudinale d'un dispositif selon un deuxième mode de réalisation de l'invention en position d'ouverture et respectivement ouverte.

La figure 1a montre un dispositif d'obturation 1 monté sur un réservoir 2. Le réservoir 2 est par exemple de forme allongée le long d'un axe X. Il comporte une ouverture, non visible sur la figure 1a, définie de préférence orthogonalement à cet axe X. Le dispositif 1 comporte principalement un corps 3 monté sur le réservoir 2, et un couvercle 4. Le corps 3 est de préférence monté à demeure sur le réservoir 2, par exemple par coopération entre un relief d'un pourtour intérieur du corps 3 et d'un relief complémentaire d'un pourtour extérieur du réservoir 2.

Le couvercle 4 est lui mobile relativement au corps 3, comme cela est visible sur la Figure 1b, où le couvercle 4 est en position ouverte, alors que sur la Figure 1a le couvercle 4 est en position fermée. En position ouverte, un orifice de distribution 5 du corps est maintenant visible et rend possible la distribution du produit contenu dans le réservoir 2. En effet, le corps 3 est monté sur le réservoir 2 de telle sorte que l'orifice de distribution 5 soit en communication fluidique avec l'ouverture du réservoir 2, cette ouverture étant toujours masquée par le corps 3.

De préférence, cet orifice de distribution 5 est défini au niveau d'un siège 6 du corps 3, le siège 6 définissant une surface sensiblement orthogonale à l'axe X.

Le couvercle 4 est articulé autour d'une charnière 7 d'axe 8, l'axe 8 de cette charnière 7 étant défini parallèlement à la surface du siège 6, et orthogonalement à l'axe X. Dans la position ouverte, le couvercle 4 définit un angle avec la surface du siège 6 supérieur à 90°, et de l'ordre de 130°. Le siège 6 comporte une cavité 9 à l'intérieur de laquelle une portion au moins du couvercle 4 est disposée lorsqu'il est en position ouverte.

En effet, l'axe 8 de la charnière 7 étant défini à distance des bordures du couvercle 4, celui ci peut donc se définir par deux portions chacune disposée de part et d'autre de l'axe 8. Par exemple une première portion 10 s'étend en position fermée au-dessus de l'orifice de distribution 5, alors qu'une deuxième portion 11 sert de bascule ou surface d'appui pour notamment entraîner la première portion 10 de la position fermée à la position ouverte. Ladite deuxième portion 11 correspond à la partie du couvercle 4 qui bascule au moins en partie à l'intérieur de la cavité 9 en position ouverte.

Selon la Figure 2a, le réservoir 2 comporte de préférence un col 12 au niveau duquel est définie l'ouverture 13 du réservoir 2. Le col 12 forme une restriction locale d'un diamètre extérieur du récipient 2. Le corps 3 est de préférence monté, ici en force, sur une partie du réservoir 2 plus large que le diamètre du col 12. Par ailleurs, pour être retenu sur le réservoir 2, le corps 3 comporte une cheminée 14 en communication avec l'orifice de distribution 5, cette cheminée 14 étant emmanchée à l'intérieur du col 12. Ainsi une communication fluidique est assurée entre le réservoir 2 et l'orifice de distribution 5. La cheminée 14 est montée de façon étanche dans le col 12 pour éviter les fuites lorsque le dispositif est présenté "tête en bas", à savoir, l'orifice de distribution 5 orienté vers le sol.

Selon le mode de réalisation représenté Figure 2a, le couvercle 4 comporte un picot 15 apte à coopérer avec l'orifice de distribution 5 de manière à l'obturer de façon étanche. De préférence, l'orifice 5 est de section circulaire et le picot a une forme complémentaire cylindrique. Le picot 15 s'enfonce selon une hauteur faible à l'intérieur de l'orifice 5. En effet, le couvercle étant prévu rotatif autour de la charnière 7, en décrivant un tel mouvement rotatif, le picot 15 doit pouvoir sortir facilement de cet orifice 5, tout en proposant de bonnes conditions d'étanchéité en position fermée.

La charnière 7 est de préférence disposée au niveau d'une surface inférieure 19 opposée à la surface supérieure 16 du couvercle 4. Ainsi elle est protégée lorsque le dispositif est en position fermée. La charnière 7 est ici du type charnière film, elle comporte une première partie 17 solidaire du siège 6, et une deuxième partie 18 solidaire du couvercle 4. L'axe 8 de la charnière 7 est formé par un film plastique entre la première partie 17 et la deuxième partie 18. En effet, la charnière 7 est de préférence obtenue de moulage de matière plastique.

En particulier la deuxième partie 18 est rattachée à la surface inférieure 19 du couvercle 4, et plus particulièrement encore à une zone de cette surface inférieure 19 disposée au niveau de la deuxième portion 11. Ainsi, lorsque le couvercle 4 est entraîné en position ouverte, la deuxième partie 18 est entraînée en rotation relativement à la première partie 17.

Le picot 15 est en particulier défini au niveau de la surface inférieure 19, d'un côté du couvercle 4 opposé à la zone avec laquelle la deuxième partie 18 est rattachée.

La première partie 17 est de préférence rattachée à une zone 21 du siège 6 définie au niveau d'un rebord 20 de la cavité 9, la zone 21 de ce rebord 20 étant par ailleurs définie par un pourtour extérieur de la cheminée 14 émergeant hors du col 12.

Dans l'exemple représenté, la charnière 7 est à effet ressort, elle comprend à cet effet une bande élastique 22, reliant d'une part la première partie 17 et d'autre part la deuxième partie 18. A la figure 2b, la bande élastique 22 est dans une position d'extension maximale, correspondant à une position d'équilibre instable. En effet, la distance 23 entre les deux points de rattachements de la bande élastique 22 sur respectivement les deux parties 17 et 18, est, dans cette position, légèrement supérieure à la longueur au repos de cette bande élastique 22.

La bande 22 est rattachée sur les deux parties 17 et 18 de telle sorte que la position instable est prévue entre la position complètement fermée, Figure 2a et complètement ouverte Figure 2c. Cette position ouverte est en partie définie par une butée d'une bordure 24 du couvercle 4 contre le pourtour extérieur de la cheminée 14 émergeant hors du col 12, ou le pourtour extérieur du col 12 lui-même. Ce pourtour extérieur de la cheminée 14 ou le pourtour extérieur du col 12 participent à la définition du pourtour intérieur de la cavité 9.

Dans cette position ouverte, la bande élastique 22 est dans une position stable, et ne tend pas à retourner de lui-même dans la position instable de la Figure 2b. Quels que soient les mouvements impliqués au réservoir 2 sur lequel le dispositif 1 est monté, le couvercle 4 reste en position ouverte, et ne gêne jamais la distribution de produit par le biais de l'orifice 5. De plus, du fait que la deuxième portion 11, servant de surface d'appui pour entraîner le couvercle 4 en position ouverte, est disposée à l'intérieur de la cavité 9, l'utilisateur peut saisir le réservoir 2 sur toute sa hauteur, voire même au niveau du pourtour extérieur du corps 3, sans pour autant risquer d'appliquer une pression sur la surface supérieure 16, et donc de refermer ce couvercle 4.

Le couvercle 4 comporte, notamment au niveau de la surface supérieure 16, deux extrémités 24a et 24b opposées selon un axe orthogonal à l'axe 8, une première extrémité 24a délimitant en partie la première portion 10 et une deuxième extrémité 24b délimitant en partie la deuxième portion 11.

De préférence, le dispositif 1 est moulé d'une seule pièce dans un matériau thermoplastique. La figure 2d présente le dispositif 1 dans la position dans laquelle il est moulé. La particularité de ce moule réside dans la présence d'une deuxième charnière film 25 entre la deuxième partie 18 et le couvercle 4, cette deuxième charnière film 25 tolérant un mouvement du couvercle 4 relativement à cette deuxième partie 18. Ce mouvement permet ensuite le montage du couvercle 4 relativement à cette deuxième partie 18 de manière à les rendre solidaire. En effet, ils ne sont pas prévus solidaires dès le montage pour faciliter le moulage et le plan de joint d'une telle pièce. Cette charnière film 25 est notamment prévue au niveau de la deuxième extrémité 24b.

Pour rendre le couvercle 4 fonctionnel et pour que les mouvements appliqués au couvercle 4 soient transmis à la deuxième partie 18, on rabat ce couvercle 4 sur la deuxième partie 18 de manière à engager, de préférence de manière irréversible, un pignon 26 dans un orifice complémentaire 27. Dans l'exemple, le pignon 26 constitue une partie émergente de la surface inférieure 19 (ici présentée vers le haut, avant montage) apte à s'insérer dans l'orifice complémentaire 27 prévu dans la deuxième partie 18. L'ensemble pignon 26-orifice complémentaire 27 forme un moyen de solidarisation supplémentaire de la deuxième partie 18 au couvercle 4.

En variante, dans l'exemple présenté sur les figures 3 et 4, un dispositif 1 tel que décrit précédemment ne comporte pas nécessairement un pignon tel que 26 et un orifice complémentaire tel que 27. Un moyen de verrouillage externe 28 est alors monté sur le couvercle 4 de manière à le rendre solidaire en mouvement de la deuxième partie 18. Ce moyen de verrouillage externe 28 est un moyen de solidarisation de la deuxième partie 18 au couvercle 4.

Ce moyen de verrouillage externe 28 a une forme de pince. Une partie supérieure 29 de la pince 28 vient au contact de la surface supérieure 16 du couvercle 4, alors qu'une partie inférieure 30 de la pince 28 vient, elle, coopérer avec un relief complémentaire 31 présenté par la deuxième partie 18 de la charnière 7.

En parallèle, le dispositif 1 selon l'invention peut comporter un moyen de verrouillage de la position fermée du couvercle. Ce moyen peut être prévu sur le couvercle 4 solidaire en partie ou totalement des mouvements de la deuxième partie 18. Il comporte alors au moins une languette élastique dont l'actionnement doit préférentiellement être obtenu par des manoeuvres distinctes de celles à mettre en oeuvre pour entraîner le seul basculement du couvercle 4 autour de la charnière 7. Généralement, en position fermée du couvercle 4, pour entraîner le basculement du couvercle 4, il faut exercer une pression selon au moins une composante orthogonale à la surface supérieure 16 du couvercle. De ce fait, on choisit de former ladite languette élastique, de telle sorte qu'il faille exercer sur elle une pression selon au moins une composante parallèle à cette surface supérieure 16 du couvercle, cette pression étant de préférence à exercer depuis une zone différente de la surface d'appui prévue au niveau de la deuxième portion 11 du couvercle 4.

Selon un premier mode de réalisation, le moyen de verrouillage 28 peut par exemple assurer en plus cette fonction de verrouillage de la position fermée. Dans ce cas, le moyen de verrouillage 28 comporte au moins une languette élastique 32 qui prend appui contre la deuxième extrémité 24b du couvercle 4 de manière à repousser le moyen de verrouillage 28 à distance de cette deuxième extrémité 24b. La languette élastique 32 s'étend en travers du creux formé par la pince, et notamment du creux formé entre la partie supérieure 29 et la partie inférieure 30.

Même si la languette élastique 32 tend à repousser le moyen de verrouillage 28, celui-ci reste néanmoins solidaire du couvercle 4, et sa course dans cette direction est limitée par la coopération entre le relief complémentaire 31 et la partie inférieure 30. De préférence, la languette 32 est disposée de telle sorte que lorsque le moyen 28, monté sur le couvercle 4, forme un prolongement 33 de la deuxième extrémité 24b du couvercle 4. Ce prolongement 33 est alors en vis à vis du rebord 20 de la cavité 9. Dans cette position de repos, le moyen 28 empêche donc un enfoncement du couvercle 4 dans ladite cavité 9. Le prolongement 33 correspond, dans les modes de réalisation représentés, au point de jonction entre les parties supérieure et inférieure respectivement 29 et 30.

Selon un deuxième mode de réalisation, présenté aux Figures 7a à 7d, le dispositif 1 ne comporte pas de moyen de verrouillage tel que 28. En particulier, selon les Figures 7a à 7d, le dispositif 1 comporte une languette élastique 50 reliée à une découpe 51 formée dans la deuxième portion 11 du couvercle 4. De préférence, le couvercle 4 et cette languette élastique 50 sont réalisés d'une seule pièce, en particulier de moulage.

La figure 7a présente la position dans laquelle peuvent être moulés en une seule passe le couvercle 4, le corps 3 et la languette élastique 50. Dans cette position de moulage, il est de même prévu de réaliser la deuxième charnière film 25 entre la deuxième extrémité 24b du couvercle 4 et la deuxième partie 18. Cette charnière film 25 s'étend sur une partie du pourtour du couvercle 4, sauf au niveau du pourtour délimité par la découpe 51. L'absence de charnière film 25 au niveau de la découpe 51 permet de faire passer la languette élastique 50 de sa position de moulage (Figure 7a) à une position opérationnelle (Figures 7b à 7d) dans laquelle les mouvements appliqués au couvercle 4 sont transmis au moins en partie à la deuxième partie 18.

Le passage de la position de moulage aux positions opérationnelles est obtenu par déformation élastique de la languette élastique 50 au contact de la deuxième partie 18. En effet, dans la position de moulage, cette languette 50 est disposée sensiblement au dessus du niveau de la première charnière 7, alors que dans toutes les positions opérationnelles, elle est sensiblement disposée sous le niveau de cette charnière 7.

Enfin, la languette élastique 50 a une structure telle que le retour de la position opérationnelle à la position de moulage ne peut pas être obtenu depuis le pourtour extérieur du dispositif 1 lorsqu'il est monté sur un récipient 2. Quand bien même, dans les positions opérationnelles, et en particulier dès que le couvercle 4 a quitté la position fermée, un jeu est toléré entre le couvercle 4 et la deuxième partie 18, la languette élastique 50 permet de garantir le maintien du dispositif 1 sous des configurations opérationnelles.

En variante, on pourrait également prévoir dans ce deuxième mode de réalisation, une coopération du type pignon 26 - orifice complémentaire 27 entre le couvercle 4 et la deuxième partie 18.

Pour permettre l'ouverture du couvercle 4, il est d'abord nécessaire de désamorcer le moyen de verrouillage de la position fermée du couvercle. A cet effet, il est nécessaire d'exercer une force visant à contraindre la languette élastique 32 ou 50 le cas échéant, jusqu'à ce que plus aucune partie du moyen de verrouillage 28 ou de la languette élastique 50 le cas échéant ne soit en vis-à-vis du rebord 20, et donc que la rotation du couvercle 4 autour de la charnière 7, vers l'intérieur de la cavité 9, ne soit plus empêchée.

Par exemple, la surface extérieure de la partie supérieure 29 comporte des rainures pour faciliter la manutention de l'organe de verrouillage 28 et l'exercice d'une pression ponctuelle.

Pour conférer une plus grande flexibilité à la languette élastique 50 dans le deuxième mode de réalisation, sans pour autant modifier le matériau, par exemple du polypropylène, choisi pour mouler le dispositif 1 en une seule passe, il est choisi de prévoir une longueur suffisante à cette languette 50 pour qu'un débattement de l'ordre de quelques millimètres, soit l'épaisseur du chant du rebord 20 en vis-à-vis duquel la languette 50 est présentée, puisse être obtenu sans avoir à exercer une force supérieure à 1,5 kg. De ce fait, le rebord 20 comporte une encoche 52 abaissant localement le niveau du rebord 20 délimitant la cavité 9 relativement au siège 6. Ainsi la longueur de la languette 50 peut être augmentée sans pour autant modifier les dimensions d'encombrement vertical du dispositif 1.

En augmentant légèrement l'encombrement vertical du dispositif 1, comme cela est représenté sur les Figures 7a à 7d, la découpe 51 dans le couvercle 4 peut être réalisée de telle sorte qu'elle se redresse relativement au niveau défini par la surface supérieure 16. Ainsi le point de rattachement 53 défini entre la découpe 51 et la languette 50 peut être légèrement surélevé relativement au couvercle, ce qui permet également d'augmenter la longueur de la languette 50 en vue de lui conférer une plus grande flexibilité. Par exemple le point de rattachement 53 contribue à formation d'un ergot sur le dessus du couvercle 4 tel qu'un angle 54 défini entre le pourtour extérieur au niveau de la découpe 51 et la languette 50 soit inférieur à 90°, et de préférence inférieur à 70°.

De préférence, la languette 50 comporte une portion concave 55, directement adjacente du point de rattachement 53, apte à recevoir au moins un doigt d'un utilisateur.

Ainsi pour permettre l'ouverture du couvercle selon le deuxième mode de réalisation, on exerce une pression selon au moins une composante parallèle à un plan formé par la surface supérieure 16, c'est-à-dire selon au moins une composante orthogonale au pourtour extérieur de la languette élastique 50. La languette 50 est alors déformée jusqu'à ce que son chant ne soit plus en vis à vis du rebord 20 de la cavité 9. Ensuite, ou simultanément la pression peut également être exercée selon une composante orthogonale à la deuxième portion 11 de la surface supérieure 16, comme représenté Figure 7c, alors le couvercle 4 est entraîné en rotation autour de la charnière 7.

Une même pression exercée au doigt, par exemple sur la portion concave 55, et orientée à 45° relativement à la surface supérieure 16 et à 45° relativement à la portion de la languette 50 adjacente du rebord 20, comporte alors des composantes selon les deux axes identifiés ci-dessus. Ainsi dans un même geste, et d'une seule main, l'utilisateur peut déverrouiller le moyen de fermeture et entraîner l'ouverture par rotation du couvercle. Le couvercle 4 est alors amené dans la position ouverte présentée Figure 7d.

Selon les différentes variantes de réalisation du moyen de verrouillage 28, présentées sur les Figures 5a, 5b et 5c, dans chacune de ces variantes, la partie supérieure 29 forme une surface continue jusqu'à la zone formant le prolongement 33. La partie inférieure 30 est matérialisée par une poutre transversale reliant deux côtés latéraux 34 et 35, ces deux côtés 34 et 35 reliant de part et d'autre la partie supérieure 29 à la partie inférieure 30.

Selon une première variante, Figure 5a, une languette 32a s'étend transversalement entre les parties supérieure 29 et inférieure 30, la languette 32a étant dans ce cas rattachée à l'un des côtés, en l'occurrence au niveau du pourtour intérieur du côté 34.

Selon une deuxième variante, Figure 5b, la languette 32b s'étend transversalement entre les parties supérieure 29 et inférieure 30, la languette 32b étant dans ce cas rattachée au niveau du pourtour intérieur de la partie supérieure 29 en direction de la partie inférieure 30.

Selon une deuxième variante, Figure 5c, le dispositif comporte deux languettes 32c et 32d s'étendant chacune transversalement entre les parties supérieure 29 et inférieure 30, chacune des languettes étant dans ce cas rattachée à l'un des côtés, en l'occurrence la languette 32c est rattachée au niveau du pourtour intérieur du côté 35, et la languette 32d est rattachée au niveau du pourtour intérieur du côté 34.

Dans tous les cas, les languettes 32, 32a à 32d s'étendent dans un plan orthogonal à un axe selon lequel le moyen 28 peut être déplacé relativement au couvercle 4.

Ainsi selon le premier mode de réalisation, pour débloquer le moyen de verrouillage 28, on exerce une pression sur ledit moyen de verrouillage 28 selon au moins une composante parallèle à un plan formé par la surface supérieure 16. La languette telle que 32 prévue dans le moyen 28 est alors comprimée jusqu'à être poussée contre un pourtour intérieur du moyen 28. Dans cette position, illustrée à la figure 6a, le moyen 28 n'est plus en vis à vis du rebord 20 de la cavité 9. Si une pression selon une composante au moins orthogonale à la deuxième portion 11 de la surface supérieure 16 est exercée, comme représenté Figure 6b, alors le couvercle 4 est entraîné en rotation autour de la charnière 7.

Si l'on décompose plus finement le mouvement opéré par le couvercle 4, dan le premier et le deuxième mode de réalisation, lorsqu'il est entraîné de la position ouverte à la position fermée, notamment dans le cas où le couvercle 4 comporte un picot 15, le bilan des forces exercées au niveau de la charnière 7 dénombrerait, pour une pression exercée sur le pourtour extérieur 16 de la deuxième portion 11, qu'une résistance s'oppose à cette force au niveau du pourtour intérieur de la première portion 10, du fait des frottements du picot 15 monté étanche dans son orifice 5.

Sachant qu'une pression exercée par un utilisateur est généralement de l'ordre de 1,5 kg, et dans le cas où la résistance est supérieure à cette valeur, pour éviter à l'utilisateur de forcer sur le couvercle 4, on prévoit de répartir les bras de leviers de telle sorte qu'en appliquant une force de l'ordre de 1,5 kg, il obtienne quand même la sortie du picot 15 de l'orifice 5.

Par exemple, la longueur du bras de levier de la résistance est choisie inférieure à la longueur du bras de levier de la force de pression, cette longueur étant déterminée relativement à un axe orthogonal à l'axe 8 de la charnière. Généralement, la longueur de la première portion 10 est donc choisie inférieure à la longueur de la deuxième portion 11 relativement à cet axe orthogonal à l'axe 8

Alternativement, lorsque de tels bras de levier ne peuvent pas être mis en oeuvre du fait du design choisi, alors on prévoit de modifier momentanément, et notamment au tout début de l'application de la pression sur la deuxième portion, les longueurs relatives des différents bras de levier. Ceci peut être obtenu en modifiant l'axe de la « charnière effective » au début de l'ouverture du couvercle 4. En jouant sur l'élasticité de la charnière 7 et ou de la surface supérieure du couvercle 4, qui sont l'un et ou l'autre capable(s) de se déformer en absorbant une partie de la contrainte qui leur est appliquée, on crée momentanément un axe de charnière temporaire 36, voir notamment Figures 2a et 6a.

Cet axe de charnière temporaire 36 est obtenu par une béquille 37 qui vient en appui sur le siège 6, dans le cas présent la béquille 37 est disposée au niveau de la surface inférieure 19 de la première partie 10 du couvercle 4, de manière à ce qu'un bras de levier 38 lié à la pression exercée sur la deuxième portion 11 permette de compenser le bras de levier 39 lié à la résistance provoquée par le picot 15 au niveau de la première portion 10. La rotation du couvercle 4 est alors en partie obtenue autour de l'axe de charnière temporaire 36.

A partir du moment où ni la charnière 7, ni le couvercle 4 ne sont plus capable d'absorber par élasticité la contrainte, alors l'axe de rotation revient au niveau de l'axe 8 de la charnière 7, et les bras de leviers respectifs 40 et 41 sont largement suffisants pour obtenir la fin de l'ouverture du couvercle 4. A ce stade, le picot est généralement déjà sorti de l'orifice 5, et plus aucune force ne s'oppose à la rotation impliquée par la pression sur la deuxième portion 11.

Avec un mode de réalisation selon cette alternative, la fermeture dudit couvercle 4 est aisée. Le bras de levier 41 qui peut être obtenu par pression sur la surface extérieure 16 de la première partie 10 est alors supérieur au bras de levier 40.

Bien entendu, l'invention n'est pas limitée aux exemples qui viennent d'être décrits et l'on peut notamment combiner entre elles les caractéristiques des divers exemples de réalisation.

Dans toute la description, y compris les revendications, l'expression « comportant deux » doit être comprise comme étant synonyme de « comportant au moins deux », sauf si le contraire est spécifié.

## Revendications

1. Dispositif d'obturation et ou de distribution (1) destiné à équiper un réservoir (2), le dispositif comportant :
i) un corps (3) apte à être monté sur le réservoir, et présentant un orifice de distribution (5) en communication avec une ouverture (13) délimitée par le réservoir, et
ii) un couvercle (4) apte à sélectivement obturer ledit orifice de distribution, ledit couvercle étant articulé relativement au corps autour d'un axe (8) d'une charnière (7), et étant apte, en l'absence de toute sollicitation extérieure, à rester en position ouverte, et
iii) au moins une bande (22) élastiquement déformable reliant le couvercle au corps,
**caractérisé en ce que** le couvercle comporte deux extrémités (24a, 24b) selon un axe perpendiculaire à l'axe (8) de la charnière, ce dernier (8) étant situé relativement aux dites extrémités de manière à ce que l'ouverture du couvercle puisse résulter d'une pression exercée sur une portion (11) du couvercle située entre ledit axe (8) de la charnière et l'extrémité (24a) du couvercle opposée à l'extrémité (24b) délimitant au moins en partie une portion (10) du couvercle comportant des moyens (15) aptes à obturer l'orifice de distribution.

2. Dispositif d'obturation et ou de distribution (1) apte à être monté au niveau d'une ouverture (13) d'un réservoir (2), le dispositif comportant
i) un corps (3) apte à être monté autour de ladite ouverture, ce corps présentant un orifice de distribution (5) en communication fluidique avec le réservoir, et
ii) un couvercle (4) articulé relativement au corps par l'intermédiaire d'une charnière (7) à effet ressort, le couvercle comportant deux portions (10, 11) de part et d'autre d'un axe (8) de la charnière (7),
- une première portion (10) du couvercle présentant des moyens (15) pour obturer l'orifice de distribution en position fermée, et
- une deuxième portion (11) du couvercle formant une surface d'appui pour permettre un entraînement du couvercle de la position fermée à une position ouverte,
- au moins une bande (22) élastiquement déformable reliant le couvercle au corps,
**caractérisé en ce que** la deuxième portion du couvercle est au moins en partie reçue dans une cavité (9) du corps lorsque le couvercle est en position ouverte.

3. Dispositif selon la revendication 2 **caractérisé en ce que** le couvercle (4) forme un levier, de telle sorte qu'une force exercée sur l'une des deux portions (10, 11) entraîne les deux portions en pivotement autour de l'axe (8) de la charnière (7).

4. Dispositif selon l'une des revendications 2 ou 3 **caractérisé en ce qu'**en position fermée, la charnière (7) à effet ressort est masquée par le couvercle (4), notamment entre le couvercle (4) et le corps (3).

5. Dispositif selon l'une des revendications 2 à 4 **caractérisé en ce que** la charnière (7) à effet ressort comporte une première partie (17) solidaire du corps (3), une deuxième partie (18) solidaire du couvercle (4), et ladite bande élastique (22) pour relier ces deux parties.

6. Dispositif selon la revendication 5 **caractérisé en ce que** la première partie (17) est rattachée à un rebord (20) de la cavité (9) du corps, et **en ce que** la deuxième partie (18) est rattachée à une surface inférieure (19) de la deuxième portion (11 ) du couvercle (4).

7. Dispositif selon la revendication 6 **caractérisé en ce que** cette deuxième partie (18) est reliée à distance des extrémités (24a, 24b) de la surface supérieure (16) du couvercle (4), et **en ce que** la première partie (17) est rattachée à une zone (21) du rebord (20) la plus proche de l'orifice de distribution (5).

8. Dispositif selon l'une des revendications 5 à 7 **caractérisé en ce que** sous l'effet d'une pression exercée sur la surface d'appui, l'axe de la charnière (7) est apte à tolérer une déformation élastique conduisant à une translation de la deuxième partie (18) relativement à la première partie (17).

9. Dispositif selon l'une des revendications 2 à 8 **caractérisé en ce que** sous l'effet d'une pression exercée sur la surface d'appui, une surface supérieure (16) du couvercle (4) est apte à s'écraser élastiquement en direction d'un siège (6) du corps (3).

10. Dispositif selon l'une des revendications 8 ou 9 **caractérisé en ce qu'**une surface inférieure (19) du couvercle (4) comporte une béquille (37) apte à venir en appui sur le corps (3) de manière à former localement un axe de charnière temporaire (36) lors du passage de la position fermée à la position ouverte

11. Dispositif selon la revendication 10 **caractérisé en ce que** l'axe de charnière temporaire (36) est formé entre l'orifice de distribution (5) et l'axe (8) de la charnière (7).

12. Dispositif selon l'une des revendications 2 à 11 **caractérisé en ce que** la charnière (7) est en position stable dans les positions ouverte et fermée, et passe par une position d'équilibre instable entre ces deux positions.

13. Dispositif selon l'une des revendications 2 à 12 **caractérisé en ce qu'**en position ouverte, un angle défini entre le corps (3) et le couvercle (4) est supérieur à 90°, et de préférence inférieur à 130°.

14. Dispositif selon l'une des revendications 2 à 13 **caractérisé en ce que** le passage de la position fermée à la position ouverte est provoqué par une pression, notamment exercée selon au moins une composante orthogonale à la surface d'appui.

15. Dispositif selon l'une des revendications 2 à 14 **caractérisé en ce que** la deuxième portion (11) a une longueur, le long d'un axe orthogonal à l'axe (8) de la charnière, inférieure à une longueur de la première portion (11) relativement au même axe.

16. Dispositif selon l'une des revendications 2 à 15 **caractérisé en ce qu'**une face inférieure (19) de la première portion (10) comporte un picot (15) apte à s'engager de manière étanche dans l'orifice de distribution (5).

17. Dispositif selon l'une des revendications 2 à 16 **caractérisé en ce qu'**il comporte un moyen de verrouillage de la position fermée (28, 50) pour empêcher le passage du couvercle de la position fermée à la position ouverte, ce moyen de verrouillage coopérant avec un rebord (20) de la cavité (9).

18. Dispositif selon la revendication 17 **caractérisé en ce que** le moyen de verrouillage (28) comporte au moins une languette élastique (32, 32a, 32b, 32c, 32d, 50).

19. Dispositif selon l'une des revendications 17 à 18 **caractérisé en ce qu'**une pression exercée sur un pourtour extérieur du moyen de verrouillage, selon au moins une composante parallèle à la surface d'appui permet une compression de la languette élastique, et autorise ainsi un passage de la position fermée à la position ouverte.

20. Dispositif selon l'une des revendications 17 à 19 **caractérisé en ce que** le moyen de verrouillage de la position fermée (50) est réalisé d'un seul tenant avec au moins une partie du couvercle.

21. Dispositif selon l'une des revendications 17 à 19 **caractérisé en ce que** le moyen de verrouillage de la position fermée est formé par un moyen de verrouillage (28) rapporté sur le couvercle.

22. Dispositif selon l'une des revendications 2 à 20 **caractérisé en ce qu'**il est réalisé d'un seul tenant par moulage de matière thermoplastique, de préférence choisie dans la famille des polyoléfines, et par exemple le polypropylène.

23. Réservoir muni d'un dispositif d'obturation et ou de distribution selon l'une quelconque des revendications précédentes.
